# EUROPÄISCHE PATENTSCHRIFT

(11) **EP 2 836 319 B1**
(45) Veröffentlichungstag und Bekanntmachung des Hinweises auf die Patenterteilung: **05.07.2017**
(21) Anmeldenummer: 13715119.7
(22) Anmeldetag: 22.02.2013
(51) Int. Cl.: B22D 11/06

(54) **GIESSRAD**
CASTING WHEEL
ROUE DE COULÉE

(30) Priorität: 13.04.2012 DE 102012007312
(43) Veröffentlichungstag der Anmeldung: 18.02.2015
(73) Patentinhaber: KME Germany GmbH & Co. KG, 49074 Osnabrück (DE)
(72) Erfinder: DRATNER, Christof, 49080 Osnabrück (DE); BÖERT, Frank, 49134 Wallenhorst (DE)
(74) Vertreter: Osterhoff, Utz
(86) Internationale Anmeldenummer: PCT/DE2013/000095
(87) Internationale Veröffentlichungsnummer: WO 2013/152746

(56) Entgegenhaltungen:
- WO-A1-03/064078
- DE-A1- 2 152 261
- DE-A1- 2 854 311
- DE-A1-102008 017 432
- DE-B1- 1 508 940
- GB-A- 787 932
- US-A- 3 650 316

## Beschreibung

Die Erfindung betrifft ein Gießrad zur Herstellung von Strängen aus Metallen oder Metalllegierungen gemäß den Merkmalen im Oberbegriff des Patentanspruchs 1.

Ein Gießrad besitzt eine umfangsseitige Gießkehle, die auf einem Teilumfang des Gießrades nach außen von einem umlaufenden Band begrenzt ist. Das Band besteht aus Stahl. Die Gießkehle wird durch Besprühen mit einem Kühlfluid, insbesondere mit Wasser gekühlt. Solche Gießräder werden z. B. bei der Drahtherstellung benutzt, um flüssiges Nichteisenmetall, wie z. B. Kupfer oder Aluminium bzw. Kupfer- oder Aluminiumlegierungen, in Stränge zu gießen. Aus den Strängen werden dann in nachgeschalteten Umformverfahren Drähte hergestellt. Das Gießrad rotiert um seine zentrale Drehachse, wobei das endlos umlaufende Stahlband die Gießkehle über einen Bereich abdeckt, der etwa ¾ ihrer Umfangslänge entspricht. Somit wird von der Gießkehle und dem Band ein U-förmiger Kanal gebildet, der an beiden Enden nach oben offen ist. In das eine Ende wird flüssiges Nichteisenmetall hineingegossen. Das in den Gießkanal eingebrachte Nichteisenmetall erstarrt während einer halben bis dreiviertel Umdrehung des Gießrads an der äußeren Oberfläche, um dann den Gießkanal am anderen Ende als Strang zu verlassen.

Aufgrund der Rotation der Gießform kommt kontinuierlich ein anderer Umfangsbereich der Gießkehle mit dem flüssigen Nichteisenmetall in Kontakt. Dieser Sachverhalt führt zu einer permanenten thermischen Wechselbeanspruchung und im ungünstigsten Fall zu einer vorzeitigen Rissbildung.

Üblicherweise werden heutige Gießräder mit einer Sohlendicke, d. h. mit einem Bereich unterhalb der Gießkehle von circa 40 mm ausgeführt. Effektiv benötigt wird aber nur eine Sohlendicke von 20 mm, so dass man entstandene Risse in der Gießkehle durch mehrfaches spanabhebendes Bearbeiten, d. h. durch Abdrehen, entfernen kann. Üblicherweise wird je nach Arbeitsgang eine Dicke von circa 2 mm bis 5 mm abgedreht.

Es ist bekannt, zur Verbesserung der Wärmeabfuhr, die Sohlendicke von vornherein auf circa 20 mm zu reduzieren. Der Nachteil besteht aber darin, dass beim Auftreten von Rissen keine Möglichkeit mehr besteht, das Gießrad nachzubearbeiten.

Das gleiche Problem hatte man bei Gießrädern, die zwar eine größere Sohlendicke hatten, in die man dann aber zur besseren Wärmeabfuhr tiefe Kühlnuten eingefräst hatte. Die Nutentiefe der Kühlnuten führte dazu, dass eine Nacharbeit nicht mehr möglich war, weil eine Mindestdicke von 20 mm unterschritten wurde.

Ein weiteres Problem ist, dass sich aufgrund des häufig unzureichend gefilterten Kühlfluids, in der Regel ist es Kühlwasser, und aufgrund der Verdunstung des Kühlwassers auf der heißen Oberfläche des Gießrades Ablagerungen bilden. Durch diese Ablagerungen wird die Wärmeabfuhr mit zunehmender Dicke der Ablagerungen mehr und mehr reduziert.

Aus der US 3 650 316 A ist ein Gießrad zur Herstellung von Metallsträngen bekannt, welches eine Gießkehle aufweist, die durch ein Band teilweise begrenzt wird und die unterhalb der Gießkehle eine Sohle aufweist, die durch Kühlflüssigkeit gekühlt wird. Die der Innenseite der Gießkehle abgewandte Seite weist eine Profilierung auf, die dazu dient, die Kontaktfläche der Gießkehle mit der Kühlflüssigkeit zu vergrößern.

Die GB 787 932 A offenbart ein Gießrad, das auf seiner der Gießkehle abgewandten Seite mit nach radial innen gerichteten Rippen zur Vergrößerung der Wärmetauschfläche versehen ist.

Die DE 21 52 261 A1 betrifft ein Gießrad, wobei Berührungsflächen zwischen dem Radkranz und der Nabe des Gießrades auf ein Minimum begrenzt werden sollen, um die auf dem Umfang des Radkranzes bzw. der Nabe vorgesehenen Nuten dazu zu verwenden, den Radkranz zu kühlen. Hierzu wird der Radkranz besprengt.

Die DE 10 2008 017 432 A1 offenbart eine Gießform zur Herstellung von Strängen aus Nichteisenmetall. Es wird vorgeschlagen, eine unlösbar mit der Gießform verbundene Beschichtung im Bereich der Gießkehle anzubringen. Die Beschichtung soll eine thermisch isolierende Wirkung zwischen der Gießkehle und dem flüssigen Nichteisenmetall haben, um die Stanzzeit der Gießform im Vergleich zu blanken Oberflächen zu vergrößern.

Der Erfindung liegt die Aufgabe zugrunde, ein Gießrad aufzuzeigen, mit welchem es möglich ist, eine hohe Wärmeabfuhr zu realisieren, und welches darüber hinaus auch die Möglichkeit bietet, die Gießkehle mehrfach nachzubearbeiten.

Diese Aufgabe wird bei einem Gießrad mit den Merkmalen des Patentanspruchs 1 gelöst.

Vorteilhafte Weiterbildungen der Erfindung sind Gegenstand der Unteransprüche.

Das erfindungsgemäße Gießrad zur Herstellung von Strängen aus Metallen oder Metalllegierungen besitzt eine umfangsseitige Gießkehle, die auf einer Teillänge von einem umlaufenden Band begrenzt ist. Unterhalb der Gießkehle ist eine Sohle dafür vorgesehen, mit einer Kühlflüssigkeit gekühlt zu werden. Die der Gießkehle abgewandte Innenseite der Sohle ist erfindungsgemäß mit einer Profilierung versehen, die eine Profilhöhe von nur 0,5 mm bis 6 mm besitzt, insbesondere liegt die Profilhöhe in einem Bereich von 0,5 mm bis 3 mm. Vorzugsweise besitzt die Profilierung eine Profilhöhe von maximal 2 mm.

Eine solch geringe Profilhöhe ermöglicht es einerseits, die Kühlung des Gießrads signifikant zu verbessern, da sich die Oberfläche, mit welcher die Kühlflüssigkeit in Kontakt kommt, erheblich vergrößert. Andererseits ist die Profilierung durch ihre begrenzte Höhe so gering, dass das Gießrad mehrfach abgedreht werden kann, so dass entweder die Sohlendicke reduziert werden kann, was wiederum zu einer besseren Wärmeabfuhr führt oder andererseits bei gleichbleibender Dicke der Sohle mehr Nacharbeiten möglich sind, ohne dass eine zu tiefe Profilierung die Nacharbeit behindern würde.

In vorteilhafter Weise ist die Profilierung so gestaltet, dass sich eine möglichst große Oberfläche ergibt. Die Profilierung kann sich daher nicht nur im Bereich der Innenseite des Gießrads erstrecken, sondern auch an den Außenseiten der Flanken, zwischen denen sich die Gießkehle befindet. Dadurch wird die profilierte Fläche insgesamt vergrößert. Auch die radialen Stirnseiten der Sohle können mit einer solchen Profilierung versehen sein.

Ein weiterer Ansatz ist, dass die Profilierung von einer Vielzahl von Rillen gebildet wird. Diese Rillen sollten sich aufgrund der leichten Bearbeitungsmöglichkeit in Umfangsrichtung des Gießrads umlaufend erstrecken. Die Herstellung kann durch ein Eindrehen der Rillen erfolgen.

Die Profilierung selbst sollte hinsichtlich ihrer Oberfläche maximiert werden. Es handelt sich bei der Profilierung vorzugsweise um ein Zacken- oder Wellenprofil. Ist die Profilierung zu feingliedrig, können sich die einzelnen Rillen zusetzen, so dass sich die mit der Kühlflüssigkeit in Kontakt kommende Oberfläche wieder verkleinert. Daher sollten die Rillen vorzugsweise einen Öffnungswinkel von 15° bis 90° aufweisen. Insbesondere beträgt der Öffnungswinkel 45° bis 60°. Einerseits lassen sich solche Rillen leichter herstellen, als Rillen mit parallel zueinander verlaufenden Seitenwänden. Andererseits treten bei den genannten Öffnungswinkeln kaum Kapillarkräfte auf, sodass die Kühlflüssigkeit nicht in die Rillen hinein gezogen wird und dort verharrt, sondern ständig ausgetauscht wird. Die Wärme wird besser abgeleitet.

Um Anhaftungen zu vermeiden, sind die mit der Kühlflüssigkeit beaufschlagten Bereiche der Sohle und/oder der Flanken des Gießrads mit einer Beschichtung versehen, welche das Gießrad vor Ablagerungen der Kühlflüssigkeit schützt. Die Beschichtung kann eine antiadhäsive Beschichtung sein. Insbesondere enthält die Beschichtung Silizium-, Aluminium- oder Titanverbindungen. Vorzugsweise handelt es sich um sogenannte Nano-Beschichtungen bzw. Lotuseffekt-Beschichtungen mit Schichtdicken zwischen 4 µm und 10 µm. Unter einer Nano-Beschichtung werden Strukturen verstanden, deren Moleküle sich im Größenmaßstab unterhalb von 100 Nanometern bewegen.

Eine geringe Schichtdicke in einer Größenordnung von 4 µm bis 10 µm ist Voraussetzung, um bei dem erfindungsgemäßen Anwendungsfall einen guten Wärmedurchgang sicherzustellen.

Das Aufbringen einer Nano-Beschichtung erfolgt vorzugsweise durch Sprühen oder Lackieren/Bestreichen. Dabei kann das Lackieren auch durch einen Tauchvorgang erfolgen. Nach dem Aufbringen der Nano-Beschichtung auf die entsprechenden Flächen des Gießrads wird die flüssige Nano-Beschichtung in eine feste Nano-Beschichtung durch Aushärten umgewandelt. Die ausgehärtete Nano-Beschichtung besitzt eine glatte und geschlossene Oberfläche.

Voraussetzung für eine glatte Oberfläche ist in gewissem Umfang auch, dass die Rauheit der Oberfläche des Gießrades in den betreffenden Bereichen reduziert wird. Vorzugsweise wird eine Rauheit zwischen 2 µm und 5 µm eingestellt. Nach dem Bestrahlen oder Schleifen der Oberfläche erfolgt ein Entfetten der Oberfläche. Anschließend wird die flüssige Nano-Beschichtung aufgetragen. Etwaige Kavitäten in der Oberfläche werden verschlossen, so dass sich keine Ablagerungen mehr festsetzen können.

Mit der Nano-Beschichtung lassen sich die Oberflächeneigenschaften des Gießrades erheblich verbessern, wobei der Einfluss auf die Wärmeleitfähigkeit vernachlässigbar gering ist. Der wesentliche Vorteil der Beschichtung ist, dass sich in der Kühlflüssigkeit enthaltene Verschmutzungen oder Kalk nicht an den beschichteten Flächen festsetzen, sondern durch die Strömung der Kühlflüssigkeit von der Oberfläche abgespült werden. Es wird ein selbstreinigender Effekt der Oberfläche ausgenutzt.

Die Erfindung wird nachfolgend anhand eines in der Zeichnung dargestellten Ausführungsbeispiels näher erläutert.

Die Figur zeigt in schematischer Darstellung einen Querschnitt durch ein Gießrad 1, von welchem aufgrund der rotationssymmetrischen Ausbildung nur eine Gießkehle dargestellt ist. Der dargestellte Ausschnitt des Gießrads 1 zeigt mithin eine Gießkehle 2, die zur Aufnahme von flüssigen Metallen oder Metalllegierungen dient. Die Gießkehle 2 wird mittels eines Bandes 11 über einen Teilbereich des Umfangs des Gießrads 2 bedeckt, bis die darin aufgenommene Metallschmelze zumindest äußerlich erstarrt ist und daher als fester Strang aus dem Gießrad austritt. Der Bereich unterhalb der Gießkehle 2 wird als Sohle 3 bezeichnet. Die Sohle 3 besitzt zwei nach radial außen weisenden Flanken 4, 5, zwischen denen die sich im Querschnitt im Wesentlichen trapezförmig konfigurierte Gießkehle 2 befindet. Die Konturgebung der Gießkehle 2 ist rein exemplarisch.

Wesentlich bei dem erfindungsgemäßen Gießrad ist eine Profilierung 6 an der der Gießkehle abgewandten Innenseite 7 der Sohle 3. Die Profilierung 6 ist im unteren Teil der Abbildung vergrößert dargestellt. Die Profilierung 6 besitzt eine Profilhöhe in einem Bereich von 0,5 mm bis 6 mm, vorzugsweise in einem Bereich von 0,5 mm bis 3 mm. Bei diesem Ausführungsbeispiel ist die Profilhöhe 1 mm. Die Profilbreite B beträgt 2 mm. Die Profilierung 6 ist als Zackenprofil ausgebildet, weil mehrere identisch konfigurierte Rillen nebeneinander angeordnet sind. Die Rillen 8 besitzen jeweils einen Öffnungswinkel W von 90°. Der Winkel W liegt vorzugsweise in einem Bereich von 15° bis 90°, insbesondere in einem Bereich von 45° bis 60°.

Die Innenseite 7 der Sohle 3 wird in nicht näher dargestellter Weise mit einer Kühlflüssigkeit beaufschlagt. Die Kühlflüssigkeit wird auf die Innenseite 7 gesprüht. Die Profilierung 6 sorgt für eine Vergrößerung der Oberfläche im Bereich der Innenseite 7, so dass der Wärmefluss Q vom Gießstrang in die Kühlflüssigkeit aufgrund der Proportionalität zur Oberfläche A der Profilierung 6 wird.

Weitere Profilierungen 6a, 6b sind an den Außenseiten 9, 10 der Flanken 4, 5 ausgebildet. Die Profilierungen 6a, 6b sind dort genau so konfiguriert, wie an der Innenseite 7 der Sohle 3. Auch in diesem Bereich kann ein deutlich höherer Wärmefluss realisiert werden, was auf die Vergrößerung der jeweiligen Oberflächen zurückzuführen ist. Ein entscheidender Vorteil der erfindungsgemäß gestalteten Oberflächen des Gießrads 1 ist, dass das Gießrad mit zunehmendem Verschleiß nachgearbeitet werden kann, ohne dass die Profilierung 6, 6a, 6b hierauf einen störenden Einfluss hätte. Die Profilierung 6, 6a, 6b ist im Verhältnis zu den Dimensionen des Gießrads 1 so klein, aber dennoch so effektiv, dass die Profilierung 6, 6a, 6b ausschließlich die Funktionsweise des Gießrads verbessert, ohne etwaigen Nacharbeiten im Wege zu stehen.

In nicht näher dargestellter Weise ist das Gießrad 1 im Bereich der Profilierungen 6, 6a, 6b mit einer Beschichtung versehen, die verhindert, dass sich Ablagerungen des Kühlfluids festsetzen. Es handelt sich insbesondere um eine antiadhäsive Beschichtung. Die Beschichtung kann insbesondere eine sogenannte Nano-Beschichtung sein, die Silizium-, Aluminium- oder Titanverbindungen enthält.

### Bezugszeichen:

- 1 -: Gießrad
- 2 -: Gießkehle
- 3 -: Sohle
- 4 -: Flanke
- 5 -: Flanke
- 6 -: Profilierung
- 6a -: Profilierung
- 6b -: Profilierung
- 7 -: Innenseite
- 8 -: Rille
- 9 -: Oberfläche
- 10 -: Oberfläche
- 11 -: Band

- H -: Höhe
- B -: Breite
- W -: Winkel

## Patentansprüche

1. Gießrad zur Herstellung von Strängen aus Metallen oder Metalllegierungen, welches eine umfangsseitige Gießkehle (2) aufweist, die auf einer Teillänge von einem umlaufenden Band (11) begrenzt ist, wobei eine unterhalb der Gießkehle (2) angeordnete Sohle (3) dafür vorgesehen ist, mit eine Kühlflüssigkeit gekühlt zu werden, **dadurch gekennzeichnet, dass** die der Gießkehle (2) abgewandte Innenseite (7) der Sohle (3) eine Profilierung (6) aufweist, die eine Profilhöhe von 0,5 bis 6 mm besitzt, wobei zumindest die mit einer Kühlflüssigkeit beaufschlagten Bereiche der Sohle (3) und/oder der Flanken (4, 5) mit einer Beschichtung versehen sind, welche das Gießrad (1) vor Ablagerungen der Kühlflüssigkeit schützt.

2. Gießrad nach Anspruch 1, **dadurch gekennzeichnet, dass** sich die Gießkehle (2) zwischen Flanken (4, 5) des Gießrades befindet, die von der Sohle (3) des Gießrades (1) nach radial außen weisen, wobei die Flanken (4,5) außenseitig eine Profilierung (6a, 6b) aufweisen, die eine Profilhöhe von 0,5 bis 6 mm besitzt.

3. Gießrad nach Anspruch 1 oder 2, **dadurch gekennzeichnet, dass** die Profilierung (6, 6a, 6b) von mehreren Rillen (8) gebildet ist.

4. Gießrad nach Anspruch 3, **dadurch gekennzeichnet, dass** die Rillen (8) in Umfangsrichtung des Gießrades (1) umlaufend angeordnet sind.

5. Gießrad nach einem der Ansprüche 1 bis 4, **dadurch gekennzeichnet, dass** die Profilierung (6, 6a, 6b) des Gießrades (1) als Zacken- oder Wellenprofil ausgeführt ist.

6. Gießrad nach einem der Ansprüche 1 bis 5, **dadurch gekennzeichnet, dass** die Rillen (8) einen Öffnungswinkel von 15° bis 90° aufweisen.

7. Gießrad nach einem der Ansprüche 1 bis 6, **dadurch gekennzeichnet, dass** die Rillen (8) einen Öffnungswinkel von 45° bis 60° aufweisen.

8. Gießrad nach einem der Ansprüche 1 bis 7, **dadurch gekennzeichnet, dass** die Beschichtung Si-, Al- oder Ti-Verbindungen enthält.

9. Gießrad nach wenigstens einem der Ansprüche 1 bis 8, **dadurch gekennzeichnet, dass** die Profilierung (6, 6a, 6b) eine Profilhöhe von 0,5 mm bis 3 mm, vorzugsweise 0,5 mm bis 2 mm besitzt.

## Claims

1. Casting wheel for manufacturing strands of metals or metal alloys comprising a peripheral casting channel (2) that is bounded by a circulating band (11) over a partial length, wherein a mould bottom (3) for being cooled with a cooling fluid is provided below the casting channel (2), **characterised in that** the inner side (7) of the mould bottom (3) facing away from the casting channel (2) is provided with a profiling (6) that has a profile height of 0.5 to 6 mm, wherein at least regions of the mould bottom (3) acted upon by a cooling fluid and/or of the lateral faces (4, 5) are provided with a coating that protects the casting wheel (1) from cooling fluid deposits.

2. Casting wheel according to claim 1, **characterised in that** the casting channel (2) is located between lateral faces (4, 5) of the casting wheel that extend radially outwards from the mould bottom (3) of the casting wheel (1), wherein the lateral faces (4, 5) have a profiling (6a, 6b) on the outside that has a profile height of 0.5 to 6 mm.

3. Casting wheel according to claim 1 or 2, **characterised in that** the profiling (6, 6a, 6b) is formed from a plurality of grooves (8).

4. Casting wheel according to claim 3, **characterised in that** the grooves (8) are arranged peripherally in a circumferential direction of the casting wheel (1).

5. Casting wheel according to any one of claims 1 to 4, **characterised in that** the profiling (6, 6a, 6b) of the casting wheel (1) is configured as a serrated or undulated profile.

6. Casting wheel according to any one of claims 1 to 5, **characterised in that** the grooves (8) have an opening angle of 15° to 90°.

7. Casting wheel according to any one of claims 1 to 6, **characterised in that** the grooves (8) have an opening angle of 45° to 60°.

8. Casting wheel according to any one of claims 1 to 7, **characterised in that** the coating contains Si, Al or Ti compounds.

9. Casting wheel according to at least one of claims 1 to 8, **characterised in that** the profiling (6, 6a, 6b) has a profile height of 0.5 mm to 3 mm, preferably 0.5 mm to 2 mm.

## Revendications

1. Roue de coulée servant à fabriquer des barres à partir de métaux ou d'alliages de métaux, laquelle présente une gorge de coulée (2) située du côté périphérique, laquelle est délimitée sur une longueur partielle par une bande (11) périphérique, dans laquelle une sole (3) disposée sous la gorge de coulée (2) est prévue pour être refroidie avec un liquide de refroidissement, **caractérisée en ce que** le côté intérieur (7), opposé à la gorge de coulée (2), de la sole (3) présente un profilage (6), qui possède une hauteur de profil de 0,5 à 6 mm, dans laquelle au moins les zones, soumises à l'action d'un liquide de refroidissement, de la sole (3) et/ou des flancs (4, 5) sont pourvues d'un revêtement, qui protège la roue de coulée (1) contre la formation de dépôts du liquide de refroidissement.

2. Roue de coulée selon la revendication 1, **caractérisée en ce que** la gorge de coulée (2) se trouve entre des flancs (4, 5) de la roue de coulée, lesquels pointent vers l'extérieur radialement depuis la sole (3) de la roue de coulée (1), dans laquelle les flancs (4, 5) présentent du côté extérieur un profilage (6a, 6b), qui possède une hauteur de profil de 0,5 à 6 mm.

3. Roue de coulée selon la revendication 1 ou 2, **caractérisée en ce que** le profilage (6, 6a, 6b) est formé par plusieurs rainures (8).

4. Roue de coulée selon la revendication 3, **caractérisée en ce que** les rainures (8) sont disposées en périphérie dans la direction périphérique de la roue de coulée (1).

5. Roue de coulée selon l'une des revendications 1 à 4, **caractérisée en ce que** le profilage (6, 6a, 6b) de la roue de coulée (1) est réalisé sous la forme d'un profil denté ou d'un profil ondulé.

6. Roue de coulée selon l'une des revendications 1 à 5, **caractérisée en ce que** les rainures (8) présentent un angle d'ouverture de 15° à 90°.

7. Roue de coulée selon l'une des revendications 1 à 6, **caractérisée en ce que** les rainures (8) présentent un angle d'ouverture de 45° à 60°.

8. Roue de coulée selon l'une des revendications 1 à 7, **caractérisée en ce que** le revêtement contient des composés de Si, d'Al ou de Ti.

9. Roue de coulée selon au moins l'une des revendications 1 à 8, **caractérisée en ce que** le profilage (6, 6a, 6b) possède une hauteur de profil de 0,5 mm à 3 mm, de préférence de 0,5 mm à 2 mm.
